# DEMANDE DE BREVET EUROPEEN

(11) **EP 2 404 765 A1**
(43) Date de publication de la demande: **11.01.2012**
(21) Numéro de dépôt: 11172652.7
(22) Date de dépôt: 05.07.2011
(51) Int. Cl.: B42D 15/04

(54) **Carte à poser**

(30) Priorité: 09.07.2010 FR 1002889
(71) Demandeur: Bushell, Vincent, 17340 Chatelaillon Plage (FR); Bushell, Stéphane, 17340 Chatelaillon Plage (FR); Lagniel, Juliette, 24750 Boulazac (FR)
(72) Inventeur: Bushell, Vincent, 17340 Chatelaillon Plage (FR); Bushell, Stéphane, 17340 Chatelaillon Plage (FR); Lagniel, Juliette, 24750 Boulazac (FR)
(74) Mandataire: Intès, Didier Gérard André

(57) **Abrégé**

L'invention concerne une carte à poser (2,102) comportant une première et une deuxième partie de panneau (20,30 ;120,130), l'une et/ou l'autre étant imprimée.

Ces parties de panneau comportent chacune un rainage (6,8 ;106,108), qui la divise en une portion d'appui (21,31 ;121,131) et une portion de paroi (22,32 ;122,132).

Les portions de paroi desdites première et deuxième parties de panneau sont superposées et collées l'une sur l'autre, les premier et deuxième rainage (6, 8 ;106,108) étant disposés en vis-à-vis.

Les portions d'appui desdites première et deuxième parties de panneau comportent chacune au moins un volet (21,31 ;121,131) apte à pivoter par rapport aux portions de paroi (22,32 ;122,132) des première et deuxième parties de panneau autour des premier et deuxième rainage respectivement.

Cet agencement permet à la carte d'être posée de manière stable sur les portions d'appui.

Procédé de fabrication d'une telle carte à poser.

## Description

L'invention concerne une carte à poser, telle qu'une carte postale, et un procédé de fabrication d'une telle carte à poser.

Des cartes à poser connues comportent un panneau en carton ou papier rigide sur lequel sont imprimés des motifs décoratifs et/ou des textes. Le panneau est plié en deux volets selon un rainage, c'est-à-dire une déformation permanente le rendant apte à être plié à un endroit voulu. Ce rainage est généralement disposé de manière à former une symétrie axiale pour le panneau. Les deux volets s'étendent depuis ce rainage et sont aptes à pivoter l'un par rapport à l'autre autour du rainage. Les cartes peuvent être déposées sur une surface plane sur la tranche du panneau cartonné de manière à former un support décoratif.

Un inconvénient d'un tel type de carte est que lorsque ces cartes sont déposées sur leur tranche, ces cartes sont peu stables. En effet, l'angle formé par les deux volets autour du rainage n'est pas fixe. Lorsque celui-ci est trop faible, la carte peut chuter par basculement. Un autre inconvénient d'un tel type de carte est qu'elles ne peuvent pas être disposées en porte à faux, sur un bureau par exemple. Aussi, leur encombrement est important. Par ailleurs, les motifs géométriques disponibles pour de telles cartes sont généralement peu variés.

L'invention vise à résoudre un ou plusieurs de ces inconvénients.

Cet objectif est atteint grâce au fait que la carte à poser comporte une première et une deuxième partie de panneau, des motifs et/ou des textes étant imprimés sur l'une au moins desdites parties de panneau ; la carte à poser se caractérisant en ce que :
- lesdites première et deuxième parties de panneau comportent respectivement un premier et un deuxième rainage, chacune desdites parties de panneau étant ainsi divisée par un rainage en une portion d'appui et une portion de paroi,
- les portions de paroi desdites première et deuxième parties de panneau sont superposées et collées l'une sur l'autre, les premier et deuxième rainage étant disposés en vis-à-vis,
- les portions d'appui desdites première et deuxième parties de panneau comportent chacune au moins un volet apte à pivoter par rapport aux portions de paroi des première et deuxième parties de panneau autour des premier et deuxième rainage respectivement.

Le fait que les premier et deuxième rainage soient disposés en vis-à-vis signifie ici qu'ils sont parallèles et voisins l'un de l'autre.

Grâce à cet agencement, les première et deuxième portions d'appui une fois repliées dans un plan sensiblement perpendiculaire à celui des portions de paroi constituent des pieds formant une base stable pour la carte à poser. Une partie de cette base peut être disposée de façon stable en porte à faux sur une surface tout en limitant l'encombrement de la carte. Par ailleurs, les première et seconde portions de paroi offrent une excellente lisibilité de carte.

Selon une variante, chacune desdites portions de paroi desdites première et seconde parties comprend un trou, lesdits trous étant disposés en vis-à-vis.

Selon une autre variante, lesdites parties de panneau sont constituées par deux panneaux, dont les portions de paroi respectives sont superposées et collées l'une sur l'autre. On comprend que la mention de 'deux panneaux' dans la phrase précédente vise deux panneaux distincts, c'est-à-dire dont la seule liaison est (en général) celle résultant du collage des deux portions de paroi l'une sur l'autre.

Inversement selon une autre variante, lesdites parties de panneau sont deux parties (en général adjacentes mais pas nécessairement) d'un même panneau, repliées l'une sur l'autre suivant un troisième rainage. Dans ce cas, la portion de paroi d'une partie de panneau peut comprendre une saillie s'étendant depuis le troisième rainage, le contour de cette saillie formant un motif décoratif ou autre. La saillie peut par exemple être agencée en forme de crochet ou avec un trou, pour servir à suspendre la carte si nécessaire. De préférence, la saillie aménagée dans la partie de panneau peut être formée par une découpe dans la partie de panneau dont la saillie ne fait pas partie.

Selon une variante, l'une des parties de panneau est en carton.

L'invention porte également sur un procédé de fabrication d'une carte à poser du type présenté ci-dessus, ce procédé comportant :
- la réalisation d'une première partie de panneau présentant un rainage la divisant en une portion d'appui et une portion de paroi,
- la réalisation d'une deuxième partie de panneau présentant un rainage la divisant en une portion d'appui et une portion de paroi,
- la superposition et le collage l'une sur l'autre desdites portions de paroi desdites première et deuxième parties de panneau, de telle sorte que lesdits premier et deuxième rainage soient en vis-à-vis.

D'autres caractéristiques et avantages de l'invention ressortiront clairement de la description qui en est faite ci-après, à titre indicatif et nullement limitatif, en référence aux dessins annexés, dans lesquels :
● la figure 1 est une illustration schématique en perspective d'une carte à poser, dans un premier mode de réalisation de l'invention,
● la figure 2 est une illustration schématique en vue de côté de la carte de la figure 1,
● la figure 3 est une illustration schématique en perspective d'un panneau de carton utilisé pour la fabrication de la carte de la figure 1,
● la figure 4 est un organigramme d'un procédé de fabrication de la carte de la figure 1,
● la figure 5 est une illustration schématique en perspective d'une carte à poser dans un second mode de réalisation de l'invention,
●la figure 6 est une illustration schématique en perspective d'un panneau de carton utilisé pour la fabrication de la carte de la figure 5 ;
● la figure 7 est une illustration schématique en perspective d'un panneau de carton utilisé pour la fabrication d'une carte à poser dans un troisième mode de réalisation de l'invention;
● la figure 8 est une illustration schématique en perspective d'une carte à poser, dans un quatrième mode de réalisation de l'invention;
● la figure 9 est une illustration schématique en vue de côté de la carte de la figure 8,
● la figure 10 est une illustration schématique en perspective d'un panneau de carton utilisé pour la fabrication de la carte de la figure 8.

Dans ces figures, les mêmes références seront utilisées pour décrire les mêmes éléments.

Dans la suite de cette description, les caractéristiques et fonctions bien connues de l'homme du métier ne sont pas décrites en détail.

Les figures 1 et 2 illustrent une carte à poser 2. Cette carte 2 comporte un panneau en carton 4 ou en papier rigide. Le panneau 4 comporte des premier 6, deuxième 8 et troisième 10 rainages. Le panneau 4 est replié selon le troisième rainage 10. Dans l'exemple, les rainages 6, 8 et 10 sont parallèles entre eux.

Le panneau 4 est divisé par le troisième rainage 10 en une première 20 et une deuxième 30 parties de panneau. La première partie de panneau 20 est divisée par le rainage 6 en une portion d'appui 21 et une portion de paroi 22. La deuxième partie de panneau 30 est divisée par le rainage 8 en une portion d'appui 31 et une portion de paroi 32. Les portion de paroi 22 et 32 s'étendent respectivement entre les rainages 6 et 10, et 8 et 10. Les rainages 6 et 8 sont disposés en vis-à-vis.

Les portions de paroi 22 et 32 comportent chacune une face extérieure, respectivement 23 et 33, sur laquelle sont imprimés des motifs et/ou des textes décoratifs. Les portions de paroi 22 et 32 comportent une face de collage, respectivement 24 et 34. Les faces de collage 24 et 34 des portion de paroi 22 et 32 sont superposées l'une contre l'autre et assemblées par collage. Dans l'exemple, un produit adhésif 25 est utilisé. Le produit adhésif peut recouvrir, mais pas nécessairement, toute la surface des portions de paroi 22 et 32.

Le panneau 4 comporte également des portions d'appui 21 et 31. Chacune de ces portions d'appui est constituée par un volet s'étendant selon le cas depuis l'un des rainages 6 et 8. Ces volets 21 et 31 sont aptes à pivoter par rapport aux portions de paroi 22 et 32 autour des rainages 6 et 8 respectivement. Comme les rainages 6 et 8 sont en vis-à-vis, les volets 21 et 31 sont alignés pour former un piètement particulièrement stable Dans l'exemple, l'angle formé par les volets 21 et 31 et les portions de paroi 22 et 32 est de 90°. Ici, Les volets 21 et 31 sont conformés de manière à ce que lorsque la carte 2 est disposée en appui sur les volets 21 et 31 sur une surface plane non représentée sur les figures, les portions de paroi 22 et 32 s'étendent verticalement. Ici, les volets 21 et 31 ont une forme rectangulaire mais toute autre forme appropriée peut être envisagée. Les portions d'appui 21 et/ou 31 peuvent ainsi comprendre non pas un seul volet s'étendant sur toute la largeur de la carte 2, mais plusieurs petits volets. Le recto (face destinée à rester visible) et le verso (face destinée à être disposée en appui) peuvent être imprimés. Le verso peut par exemple présenter des mentions de droit d'auteur ou toute autre information, par exemple un code barre.

La figure 3 illustre un panneau transformé 28 comme élément de base pour la fabrication de la carte 2. Dans l'exemple, le panneau transformé 28 a une forme rectangulaire. Les rainages 6, 8 et 10 sont rectilignes et sont répartis dans le sens de la largeur du panneau transformé 28, leur orientation étant perpendiculaire à cette longueur. Ici, le rainage 10 définit une symétrie axiale pour le panneau transformé 28.

Un procédé de fabrication de la carte 2 à partir du panneau transformé 28 va maintenant être décrit en référence à la figure 4.

Lors d'une étape 40, le panneau transformé 28 est réalisé. Par exemple, lors d'une opération 42, une pièce de carton est découpée selon une forme rectangulaire pour former le panneau 4. Lors d'une opération 44, les rainages 6, 8 et 10 sont confectionnés. Par exemple, une machine prévue à cet effet peut être utilisée. Les rainages peuvent notamment être réalisés sous forme de fentes ou sous forme de piqûres.

L'étape 40 permet donc de réaliser la première et la deuxième partie de panneau, avec les rainages 6 et 8 qui divisent chacune en une portion d'appui et une portion de paroi.

Lors d'une étape 46, la carte 2 est réalisée. Par exemple, lors d'une opération 48, l'une des faces de collage 24 et 34 des parois 22 et 32 est enduite de colle. Lors d'une opération 50, le panneau 4 est plié selon le rainage 10 et les portions de paroi 22 et 32 sont superposées et maintenues plaquées l'une contre l'autre jusqu'à ce que la colle les solidarise l'une à l'autre. Le collage est bien entendu réalisé de façon à éviter d'encoller les volets 21 et 31, de sorte que ces volets soient mobiles l'un par rapport à l'autre.

Lors d'une étape 52, les volets 21 et 31 sont pliés à 90° par rapport aux portions de paroi 22 et 32 au niveau des rainages 6 et 8, par exemple par l'utilisateur final. La carte 2 est avantageusement conditionnée et transportée avec les volets 21 et 31 dans l'alignement des portions de parois 22 et 32 respectivement.

Les figures 5 et 6 illustrent une variante 60 de la carte 2. La variante 60 est sensiblement identique à la carte 2. Les portions d'appui 21 et 31 de la variante 60 comprennent des trous 62 et 64 disposés de part et d'autre des rainages 6 et 8. Ces trous 62 et 64 sont disposés en vis-à-vis, respectivement sur les volets 21 et 31, et ont chacun une forme globalement circulaire. Ici, les trous 62 et 64 sont disposés symétriquement par rapport aux rainages 6 et 8.

Les trous percés dans les parties de panneau, qui sont en nombre quelconque, peuvent occuper différentes positions. Dans d'autres variantes non représentées, des trous peuvent ainsi être percés dans les portions de paroi 22 et 32. Ils peuvent également s'étendre jusqu'aux rainages 6 et 8, ou encore s'étendre de part et d'autre d'un ou plusieurs des rainages 6, 8 et 10. Les trous peuvent ainsi par exemple chevaucher les rainages 6 et 8 respectivement, pour s'étendre à la fois sur la portion d'appui 21 et la portion de paroi 22, ou à la fois sur la portion d'appui 31 et la portion de paroi 32 respectivement.

La variante 60 comporte également une saillie 70. Cette saillie 70 de la portion de paroi 32 s'étend depuis le rainage 10 et est conformée de manière à ce que le contour de cette saillie 70 forme un motif décoratif. Dans l'exemple, la saillie 70 a une forme triangulaire mais toute autre forme géométrique ou décorative pourra être utilisée. Un panneau transformé 72 pour la fabrication de la variante 60 est illustré sur la figure 6. Le panneau transformé 72 est sensiblement identique au panneau transformé 28, et comporte les trous 62 et 64 disposés symétriquement par rapport au rainage 6, ainsi qu'une ligne de découpe 74 ménagée dans la portion de paroi 22 et formant le contour de la saillie 70. La saillie 70 est ainsi formée récupérant la matière d'un évidement 76 de la partie de panneau 20. La ligne de découpe 74 s'étend depuis le rainage 10. Le rainage 10 est avantageusement interrompu entre les bords de la ligne de découpe 74, de sorte que la saillie 70 soit bien dans l'alignement de la portion de paroi 32.

Un panneau transformé 80 pour la fabrication d'une autre variante de carte est illustré sur la figure 7. Le panneau transformé 80 est sensiblement identique au panneau transformé 28, et comporte des évidements 82 ménagés sur les bords du panneau 4. Les évidements 82 s'étendent de part et d'autre du rainage 10. Le rainage 10 forme un axe de symétrie de ces évidements 82.

Les figures 8 à 10 illustrent une variante 102 de la carte 2. La variante 102 est sensiblement identique à la carte 2. Pour cette variante, les éléments identiques ou similaires à des éléments correspondants de la carte 2 portent la référence utilisée pour la carte 2, augmentée de 100, et ne seront pas décrits à nouveau.

La particularité de la carte 102 est qu'au lieu d'être constituée d'un panneau 4 unique, la carte 102 est constituée à partir de deux panneaux distincts 120 et 130. Chacun de ces panneaux (qui correspondent aux parties de panneau 20 et 30 de la carte 2) comporte donc un rainage, à savoir respectivement les rainages 106 et 108.

L'intérêt de ce mode de réalisation est qu'il permet de prévoir des portions de paroi de tailles différentes de part et d'autre de la carte à poser, permettant ainsi une économie de matériau, une réduction de poids et le cas échéant une stabilité accrue de la carte à poser.

La figure 10 présente les deux panneaux 120 et 130 avant pliage, lors de la fabrication de la carte 102. Ces deux panneaux peuvent provenir d'un panneau unique, coupé en deux, ou avoir été depuis leur fabrication initiale des panneaux distincts et indépendants. Dans ce dernier cas ils peuvent en particulier être formés de deux matériaux différents (ou être formé du même matériau, mais avec certaines différences d'épaisseur, de revêtement, de couleur, etc.).

D'autres modes de réalisation sont possibles. Par exemple, l'une et/ou l'autre des première et deuxième partie de panneau peut également comprendre un film en plastique ou dans toute autre matière apte à être pliée et superposée à une autre partie de panneau. Les parties de panneau peuvent être en carton, ou encore dépourvues de carton ou de papier rigide.

Les première et/ou deuxième partie de panneau ne sont pas nécessairement rectangulaires. Toute autre forme peut également être utilisée sans sortir du cadre de l'invention.

## Revendications

1. Carte à poser (2,102) comportant une première et une deuxième partie de panneau (20,30 ;120,130), des motifs et/ou des textes étant imprimés sur l'une au moins desdites parties de panneau ;
la carte à poser **se caractérisant en ce que** :
- lesdites première et deuxième parties de panneau comportent respectivement un premier et un deuxième rainage (6,8 ;106,108), chacune desdites parties de panneau étant ainsi divisée par un rainage en une portion d'appui (21,31 ;121,131) et une portion de paroi (22,32 ;122,132),
- les portions de paroi desdites première et deuxième parties de panneau sont superposées et collées l'une sur l'autre, les premier et deuxième rainage (6, 8 ;106,108) étant disposés en vis-à-vis,
- les portions d'appui desdites première et deuxième parties de panneau comportent chacune au moins un volet (21,31 ;121,131) apte à pivoter par rapport aux portions de paroi (22,32 ;122,132) des première et deuxième parties de panneau autour des premier et deuxième rainage respectivement.

2. Carte selon la revendication 1, dans laquelle chacune desdites portions de paroi desdites première et seconde parties de panneau comprend un trou (62,64), lesdits trous (62, 64) étant disposés en vis-à-vis.

3. Carte selon la revendication 1 ou 2, dans laquelle lesdites parties de panneau sont constituées par deux panneaux (120,130), dont les portions de paroi respectives (122,132) sont superposées et collées l'une sur l'autre.

4. Carte selon la revendication 1 ou 2, dans laquelle lesdites parties de panneau sont deux parties (20,30) d'un même panneau (4), repliées l'une sur l'autre suivant un troisième rainage (10).

5. Carte selon la revendication 4, dans laquelle la portion de paroi (32) d'une partie de panneau (30) comprend une saillie (70) s'étendant depuis le troisième rainage (10), le contour de cette saillie (70) formant un motif notamment décoratif.

6. Carte selon la revendication 5, dans laquelle la saillie (70) de la partie de panneau est formée par une découpe dans la partie de panneau (20) dont la saillie ne fait pas partie.

7. Carte selon l'une quelconque des revendications 1 à 6, dans laquelle l'une des parties de panneau est en carton.

8. Procédé de fabrication d'une carte à poser, ce procédé comportant :
- la réalisation (40) d'une première partie de panneau présentant un rainage la divisant en une portion d'appui et une portion de paroi,
- la réalisation (40) d'une deuxième partie de panneau présentant un rainage la divisant en une portion d'appui et une portion de paroi,
- la superposition (50) et le collage l'une sur l'autre desdites portions de paroi desdites première et deuxième parties de panneau, de telle sorte que lesdits premier et deuxième rainage soient en vis-à-vis.
